# EUROPÄISCHE PATENTSCHRIFT

(11) **EP 0 395 859 B1**
(45) Veröffentlichungstag und Bekanntmachung des Hinweises auf die Patenterteilung: **15.12.1993**
(21) Anmeldenummer: 90104806.6
(22) Anmeldetag: 14.03.1990
(51) Int. Cl.: D06F 37/02, B21D 39/02

(54) **Waschmaschinen-Trommel**
Washing machine drum
Tambour pour machine à laver

(30) Priorität: 02.05.1989 DE 3914475
(43) Veröffentlichungstag der Anmeldung: 07.11.1990
(73) Patentinhaber: BOSCH-SIEMENS HAUSGERÄTE GmbH, 81669 München (DE)
(72) Erfinder: Heinzel, Lothar, D-1000 Berlin 42 (DE); Bierbach, Klaus, D-1000 Berlin 13 (DE)

(56) Entgegenhaltungen:
- DE-U- 1 871 983
- GB-A- 1 150 543
- US-A- 3 005 432

## Beschreibung

Die Erfindung betrifft eine Waschmaschinen-Trommel mit einem Mantel aus einem Blechstreifen, der in einer wenigstens annähernd parallel zur Trommeldrehachse liegenden Naht mittels zweier, im Querschnitt hakenförmig gefalzter Biegekanten ringförmig zusammengefügt ist.

Eine zum Schleudern geeignete Wäschetrommel dieser Art ist aus dem DE-GM 18 71 983 bekannt. Bei sehr hohen Zentrifugalkräften, die insb. bei höheren Schleuderdrehzahlen als 1000 Upm in Waschmaschinen-Trommeln mit mindestens 430 mm Außendurchmesser auftreten, erlangt die Beanspruchung der Falznaht ihre Grenzbelastbarkeit. Durch Dehnungen in Richtung der Mantellinie und durch Druck von innen wird die Falznaht elastisch geöffnet und durchgebogen. Lastwechsel dieser Art führen im Blech einerseits zu kristallinen Versprödungen, die Risse im Blech verursachen. Andererseits werden die zunächst elastischen Dehnungen und Biegungen in plastische Verformungen umgesetzt, u.a. auch dadurch, daß die Versprödungen den Elastizitätsmodul herabsetzen. Die Falznaht reißt dann auf und öffnet sich. Aufgewölbtes Blech überwindet den Abstand zum Laugenbehälter-Mantel und zu Laugenbehälter-Einbauten, z.B. Heizungsstäbe, und richtet dort größere Schäden an. Austretende Wäsche nimmt Schaden und verursacht ebenfalls Maschinenschäden.

Zur Lösung dieses Problems sind Falznähte von Wäschetrommeln schon geschweißt worden. Diese thermische Behandlung führt jedoch ebenfalls zu einer Veränderung der Kristallgitterstruktur, die sich leicht durch interkristalline Korrosion bemerkbar macht. Ein Durchrosten des an sich nichtrostenden Stahlblechs und eine Rostinfektion der übrigen Nirosta-Teile bleiben dann nicht aus.

Zwar ist es bei Blechdosen bekannt (US-A-3 005 432), querliegende Sicken in die Falznaht zu prägen. Sie dienen dazu, in die Falznaht eingeschlossene Luftkavernen zu öffnen, damit das bei der anschließenden thermischen Behandlung eingebrachte Lot in alle Bereiche der übereinanderliegenden Blechlagen der Naht dringen kann. Dazu wird die innere Lage der Naht mittels der Sickenprägung etwas aufgebogen und von der darunterliegenden Lage abgehoben. Dadurch kann nämlich eventuell eingedrungene Luft vor dem durch Kapillarwirkung zwischen die Blechlagen der Naht eindringenden Lot aus dieser Aufbiegung entweichen und das Lot lückenlos in alle Kavernen eindringen. Erst dadurch ist die für Blechdosen erforderliche Gasdichtheit zu garantieren. Entsprechende Flüssigkeits- und Gasdichtheit soll auch bei Aluminium-Dosen der GB-A-1 150 543 durch Einbringen von Klebstoff in die Falznaht erzielt wrden, die außerdem noch zum Doseninneren hin eingedrückt ist.

Der Erfindung liegt die Aufgabe zugrunde, eine eingangs beschriebene Waschmaschinentrommel so auszubilden, daß durch Anwendung einfacher Mittel eine thermisch nicht behandelte Falznaht auch höheren Belastungen standhält, ohne eine Korossionsgefahr dadurch einzuhandeln.

Erfindungsgemäß wird diese Aufgabe dadurch gelöst, daß die gefügte Naht mit mehreren, quer zu ihrem Verlauf orientierten Sicken versehen ist, die etwa doppelt so lang sind, wie die gefügte Naht breit ist, und sich bis in den außerhalb der Biegekanten liegenden Bereich nahe der Naht erstrecken.

Derartige Sicken erhöhen die Stabilität der Falznaht gegen Kräfte in Umfangsrichtung der Trommel. Einer Auffaltung kann die Falznaht dadurch besser widerstehen. Auch Querbewegungen innerhalb der Falznaht verhindern diese Sicken wirkungsvoll, so daß bei den oben beschriebenen Lastwechseln elastische Materialbewegungen vermieden werden.

Diese Stabilität wird durch eine vorteilhafte Weiterbildung der Erfindung nochmals wesentlich erhöht. Die Erstreckung der Sicken bis in den Bereich der außenliegenden Biegekante nahe der Naht wirkt durch die Sicken-Falten außerhalb der und quer zur Falznaht zusätzlich als Stabilisator gegen das befürchtete Auffalten.

Das angegebene Verhältnis der Länge L und der Breite B zueinander hat sich als besonders stabilisierend auf die Festigkeit der Naht erwiesen. Dabei können die Abschnitte jeder Sicke, welche die Nahtbreite überragen, je nach dem Abstand zu benachbarten anderweitigen Strukturen des Mantelblechs gleich oder ungleich sein, bzw. kann die Sicke die Naht nur an einer Seite überragen. Allerdings sollte darauf geachtet werden, daß der größere überragende Abschnitt auf der Seite der Außenblechlage der Naht angebracht ist, weil hier eine querlaufende Stütze durch Sickung für die Decklage über die Biegekante des innenliegenden hakenförmigen Falzes der Naht gebraucht wird.

Von Vorteil kann die Erstreckung der Sicken beiderseits der Naht sein.

Als für die Stabilität vorteilhafte Ausgestaltung haben sich folgende Merkmale erwiesen, die einzeln oder kombiniert angewendet, ihre Wirkungen entfalten bzw. sich in ihren Wirkungen ergänzen können.
Die Sicken sind etwa so tief, wie die gefügte Naht dick ist.
Die Sicken sind etwa doppelt so lang, wie die gefügte Naht breit ist.
Die Sicken sind etwa doppelt so breit wie die Naht.

In einer ausgeführten Form der Erfindung hat sich eine gleichmäßige Verteilung von fünf Sicken über die Länge der Naht als ausreichend erwiesen.

Anhand der in der Zeichnung dargestellten Ausführungsform ist die Erfindung nachstehend erläutert. Es zeigen
- Fig. 1: einen schematischen senkrechten Schnitt durch eine waagerecht gelagerte Wäschetrommel entlang der Schnittlinie I-I in Fig. 2,
- Fig. 2: eine Ansicht auf die Trommelaußenseite in Höhe der erfindungsgemäß ausgebildeten Falznaht,
- Fig. 3: einen Schnitt in Mantelrichtung durch die Falznaht in Höhe einer Sicke entlang der Schnittlinie III-III in Fig. 2 und
- Fig. 4: einen Schnitt quer zur Mantelrichtung durch die Falznaht in Höhe einer Sicke entlang der Schnittlinie IV-IV in Fig. 2.

Die Proportionen der in Fig. 1 schematisch dargestellten Wäschetrommel sind zugunsten der Blechdicke und der Abmessungen der Falznaht überzogen. Das Mantelblech 1 hat zwei im Querschnitt hakenförmig gefalzte Biegekanten 2 und 3, die zu einer Falznaht 4 zusammengefügt sind. Diese Falznaht schützt vor Schubkräften der Biegekanten gegeneinander, weil sich die beiden Bleche aufeinander abstützen, und vor Zugkräften voneinander, weil sich die beiden Haken ineinander verkrallen. Beide Kräfte rufen aber in der Falznaht eine elastische Verformung hervor, die zu interkristallinen Gefügeänderungen führen. Diese Veränderungen können das Blech spröde machen und Risse hervorrufen.

Zur Vermeidung derartiger Erscheinungen ist die Falznaht 4 (Fig. 2) an fünf gleichmäßig über ihre Länge verteilten Stellen mit niedergeprägten Sicken 5 versehen, die der Naht in Umfangsrichtung des Trommelmantels eine erhöhte Steifigkeit geben. Diese Sicken erstrecken sich mit muldenförmigen Vertiefungen 5 bis in den außerhalb der Biegekanten liegenden Bereich nahe der Naht 4. Die auf diese Weise bis in neben der Naht liegendes Blech fortgesetzten Sicken erlangen eine sehr große Steifigkeit und tragen erheblich dazu bei, daß die hakenförmigen Falze 2 und 3 gegen Schub- und Druckkräfte im Trommelmantel geschützt sind.

Zusammen mit der muldenförmigen Vertiefung 6 ist jede Sicke 5 etwa so lang (L) wie die doppelte Breite B der gefügten Falznaht 4. Beide Abmessungen richten sich wesentlich nach der verwendeten Blechdicke, so daß hierfür keine engen Grenzen gesetzt sein können. Die Tiefe T der Sicken 5 bemißt sich ebenfalls an der Blechdicke; sie soll etwa so tief sein wie die gefügte Naht, deren vier übereinander liegende Bleche eine Dicke D haben. Ferner ist die Breite 2B der Sicken 5 vorteilhafterweise auf etwa die doppelte Breite B der Naht festgelegt worden. Auch hierfür bestehen natürlich verhältnismäßig weite Grenzen, die sich an der Blechdicke des verwendeten Mantelbleches orientieren.

In Fig. 2 ist noch gezeigt, daß bei einer erfindungsgemäßen Ausgestaltung der Falznaht sogar in der Nähe dieser Falznaht im Mantelblech unterschiedlich geformte Durchbrüche, Löcher, und Schlitze 7 angeordnet sein können, ohne daß die Gefahr besteht, daß diese Schlitze etwa vorzugsweise zur Rißbildung im Mantelblech führen müßten. Dies kann von Bedeutung sein, wenn die Falznaht unter oder neben einem Wäschemitnehmer angeordnet sein soll, der mittels solcher Schlitze am Trommelmantelblech befestigt ist. Außerdem können unter einem solchen Mitnehmer auch Schöpfvorrichtungen aus der Mantelebene geprägt sein, um beim Drehen der Trommel Wasser in den Mitnehmer zu fördern.

Die Sicken können sich auch - wie in Fig. 2 und 3 strichpunktiert angedeutet - mehr oder weniger weit auf der anderen Seite in den Bereich neben der Naht erstrecken. Hierdurch ergibt sich in vorteilhafter Weise ein Stützmoment gegen das Aufstellen der unteren, gefalzten Biegekante. Wenn die auf die untere Biegekante wirkenden Aufstellkräfte geringer sind als diejenigen der oberen Biegekante (z.B. wegen der zusätzlich frei auf die obere Biegekante wirkenden Zentrifugalkräfte), kann die zusätzliche Erstreckung kürzer sein als diejenige (6) der anderen Nahtseite.

Die Form, Anzahl und Verteilung der Sicken ist hier nur beispielsweise wiedergegeben. Demgegenüber können die Sicken auch durchaus nichtparallele Längskanten oder parallele aber schräg liegende Längskanten aufweisen. Im letzteren Falle allerdings müßte die Schräglage von Sicke zu Sicke alternieren, um eine Vorzugs-Querverschubrichtung der auf die Naht wirkenden Querkräfte zu verhindern. Außerdem kann an eine ungleichmäßige Verteilung der Sicken über die Länge der Naht gedacht werden, wenn zu erkennen ist, daß beispielsweise in der Mitte der Naht höhere Zug- und Druckkräfte wirken als an der Seite der Trommel. Auch die Abmessungen der Sicken sind variabel - wie oben bereits angedeutet wurde - und hängen im wesentlichen von der Blechdicke und den auftretenden Kräften ab.

## Patentansprüche

1. Waschmaschinen-Trommel mit einem Mantel aus einem Blechstreifen, der in einer wenigstens annähernd parallel zur Trommel-Drehachse liegenden Naht mittels zweier, im Querschnitt hakenförmig gefalzter Biegekanten ringförmig zusammengefügt ist, **dadurch gekennzeichnet,** daß die gefügte Naht (4) mit mehreren quer zu ihrem Verlauf orientierten Sicken (5, 6) versehen ist, die etwa doppelt so lang (Länge L) sind, wie die gefügte Naht (4) breit (Breite B) ist, und sich bis in den außerhalb der Biegekanten (2, 3) liegenden Bereich (6) nahe der Naht (4) erstrecken.

2. Trommel nach Anspruch 1, dadurch gekennzeichnet, daß die Sicken (5, 6) sich beiderseits der Naht (4) bis in den Bereich außerhalb der Biegekante (2 bzw. 3) erstrecken.

3. Trommel nach Anspruch 1 oder 2, dadurch gekennzeichnet, daß die Sicken (5, 6) etwa so tief (Tiefe T) sind, wie die gefügte Naht (4) dick (Dicke D) ist.

4. Trommel nach einem der vorstehenden Ansprüche, dadurch gekennzeichnet, daß die Sicken (5, 6) etwa doppelt so breit (Breite 2B) sind wie die Naht (Breite B).

5. Trommel nach einem der vorstehenden Ansprüche, dadurch gekennzeichnet, daß über die Länge der Naht (4) fünf Sicken (5, 6) gleichmäßig verteilt sind.

## Claims

1. Washing machine drum with a casing of a sheet metal strip which is put together in annular shape by means of two bent edges, which are folded to be hook-shaped in cross-section, in a seam lying at least nearly parallelly to the axis of rotation of the drum, characterised thereby, that the joined seam (4) is provided with several stiffening corrugations (5, 6), which are oriented transversely to its extent, are about twice as long (length L) as the joined seam (4) is wide (width B) and which extend into the region (6), which is near to the seam (4) and lies outside the bent edges (2, 3).

2. Drum according to claim 1, characterised thereby, that the stiffening corrugations (5, 6) extend into the region outside the bent edge (2 or 3) at both sides of the seam (4).

3. Drum according to claim 1 or 2, characterised thereby, that the stiffening corrugations (5, 6) are about twice as deep (depth T) as the joined seam (4) is thick (thickness D).

4. Drum according to one of the preceding claims, characterised thereby, that the stiffening corrugations (5, 6) are about twice as wide (width 2B) as the seam (width B).

5. Drum according to one of the preceding claims, characterised thereby, that five stiffening corrugations (5, 6) are distributed uniformly over the length of the seam (4).

## Revendications

1. Tambour de lave-linge comportant une enveloppe constituée d'une bande de tôle qui, au niveau d'un joint d'assemblage au moins sensiblement parallèle à l'axe de rotation du tambour, est assemblée par deux bords repliés en forme d'agrafe pour former un anneau, caractérisé par le fait que le joint (4) assemblé est pourvu de plusieurs moulures (5, 6) qui sont disposées perpendiculairement à celui-ci, ont une longueur (L) sensiblement égale à deux fois la largeur (B) du joint (4) assemblé et s'étendent jusque dans la zone (6) située à l'extérieur des bords repliés (2, 3), à proximité dudit joint (4).

2. Tambour selon la revendication 1, caractérisé par le fait que les moulures (5, 6) s'étendent de part et d'autre du joint (4) jusque dans la zone située à l'extérieur des bords repliés (2 ou 3).

3. Tambour selon la revendication 1 ou 2, caractérisé par le fait que les moulures (5, 6) ont une profondeur (T) qui est sensiblement égale à l'épaisseur (D) du joint (4) assemblé.

4. Tambour selon l'une des revendications précédentes, caractérisé par le fait que les moulures (5, 6) ont une largeur (2B) qui est sensiblement égale à deux fois la largeur (B) du joint (4).

5. Tambour selon l'une des revendications précédentes, caractérisé par le fait que cinq moulures (5, 6) sont réparties de manière régulière sur la longueur du joint (4).
